# EUROPÄISCHE PATENTSCHRIFT

(11) **EP 1 984 593 B1**
(45) Veröffentlichungstag und Bekanntmachung des Hinweises auf die Patenterteilung: **29.04.2009**
(21) Anmeldenummer: 07702857.9
(22) Anmeldetag: 18.01.2007
(51) Int. Cl.: E05D 15/06, E05F 11/53, E05F 11/38

(54) **VORRICHTUNG ZUM VERSCHIEBBAREN HALTEN EINER GLASSCHEIBE IN EINER GLEITSCHIENE**
DEVICE FOR DISPLACEABLY HOLDING A GLASS PANE IN A SLIDING RAIL
DISPOSITIF POUR MAINTENIR A COULISSEMENT UNE VITRE DANS UN RAIL DE COULISSEMENT

(30) Priorität: 03.02.2006 DE 102006005482
(43) Veröffentlichungstag der Anmeldung: 29.10.2008
(73) Patentinhaber: A. RAYMOND ET CIE, 38000 Grenoble (FR)
(72) Erfinder: HÄNSEL, Mathias, 79595 Rümmingen (DE); BREMONT, Michel, F-01170 Gex (FR); LAURE, Frédéric, F-91440 Bures sur Yvette (FR); LICHTLE, Sébastien, F-68330 Huningue (FR)
(74) Vertreter: Rüttgers, Joachim
(86) Internationale Anmeldenummer: PCT/EP2007/000409
(87) Internationale Veröffentlichungsnummer: WO 2007/090509

(56) Entgegenhaltungen:
- EP-A- 0 294 254
- WO-A-00/06864
- US-A1- 2004 025 439
- US-B1- 6 324 788

## Beschreibung

Die Erfindung betrifft eine Vorrichtung zum verschiebbaren Halten einer Glasscheibe in einer Gleitschiene gemäß dem Oberbegriff des Patentanspruches 1.

Eine derartige Vorrichtung ist aus WO 00/06864 A bekannt. Die vorbekannte Vorrichtung zum verschiebbaren Halten einer Glasscheibe in einer Gleitschiene verfügt über wenigstens ein Befestigungsteil, an dem ein Schmelzkleberkissen angebracht ist und das wenigstens ein Verriegelungselement aufweist. Weiterhin ist eine verschiebbar in der Gleitschiene gelagerte längliche Halteschiene vorhanden, die mit dem oder jedem Verriegelungselement so in Eingriff bringbar ist, dass die Glasscheibe seitlich an der Halteschiene angebracht ist. Das oder jedes Verriegelungselement ist zwischen einer Verriegelungsstellung, in der das oder jedes Befestigungsteil fest mit der Halteschiene verbunden ist, und einer Freigabestellung bewegbar, in der der Eingriff mit der Halteschiene gelöst und die Glasscheibe von der Halteschiene abnehmbar ist.

Aus US 6,324,788 B1 ist eine der vorgenannten Vorrichtung im wesentlichen entsprechende Vorrichtung bekannt.

Bei in der Praxis bekannten Vorrichtungen zum verschiebbaren Halten einer Glasscheibe wie beispielsweise einer verschiebbaren Seitenscheibe oder Rückscheibe eines Fahrzeuges in einer Gleitschiene ist die Glasscheibe mit einer Halteschiene verklebt, die verschiebbar in der Gleitschiene gelagert ist. Auch wenn dadurch eine hohe Stabilität erzielt ist, besteht hier jedoch der Nachteil, dass bei Verschleiß der Halteschiene auch die Glasscheibe gewechselt werden muss.

Der Erfindung liegt die Aufgabe zugrunde, eine Vorrichtung der eingangs genannten Art anzugeben, mit der eine Glasscheibe gut geschützt und dennoch einfach zugänglich gelagert sowie bei Reparatur aufgrund Verschleiß wenig kostenintensiv auszutauschen ist.

Diese Aufgabe wird bei einer Vorrichtung der eingangs genannten Art mit den kennzeichnenden Merkmalen des Patentanspruches 1 gelöst.

Dadurch, dass bei der erfindungsgemäßen Vorrichtung die Glasscheibe über wenigstens ein mit ihr verklebtes Befestigungsteil umfänglich geschützt von und lösbar mit der Halteschiene verbunden ist, lässt sich bei Verschleiß der Halteschiene nach Überführen des oder jedes Verriegelungselementes in die Freigabestellung die Glasscheibe von der verschlissenen Halteschiene lösen und mit einer neuen Halteschiene verbinden, die dann wieder mit der Gleitschiene verbaut wird.

Weitere zweckmäßige Ausgestaltungen der Erfindung sind Gegenstand der Unteransprüche.

Aus der nachfolgenden Beschreibung eines bevorzugten Ausführungsbeispiels der Erfindung unter Bezug auf die Figuren der Zeichnung ergeben sich weitere zweckmäßige Ausgestaltungen und Vorteile. Es zeigen:
- Fig. 1: in einer perspektivischen Ansicht eine Glasscheibe und ein Ausführungsbeispiel einer erfindungsgemäßen Vor- richtung mit zwei Befestigungsteilen, die jeweils in einem Eckbereich der Glasscheibe entlang einer Randseite an- geklebt sind, und mit einer zur Aufnahme der Glasscheibe und der Befestigungsteile ausgebildeten Halteschiene vor Einfügen der Glasscheibe in die Halteschiene,
- Fig. 2: in einer perspektivischen Ansicht ein Befestigungsteil des Ausführungsbeispiels gemäß Fig. 1 und
- Fig. 3: in einem Längsschnitt das Ausführungsbeispiel gemäß Fig. 1 in einer Anordnung, in der die Glasscheibe mit den an ihr angebrachten Befestigungsteilen in die Halteschie- ne eingefügt ist, wobei weiterhin zweckmäßige Entriege- lungswerkzeuge zum Lösen des Eingriffs der Befesti- gungsteile mit der Halteschiene dargestellt sind.

Fig. 1 zeigt in einer perspektivischen Ansicht eine rechteckige Glasscheibe 1, an der entlang einer Randseite in Eckbereichen jeweils ein aus hartelastischem Kunststoff hergestelltes, flaches Befestigungsteil 2 eines Ausführungsbeispiels einer erfindungsgemäßen

Vorrichtung mit einer in etwa der Dicke der Glasscheibe 1 ausgebildeten Materialstärke angeklebt ist. Das Ausführungsbeispiel gemäß Fig. 1 verfügt weiterhin über eine längliche Halteschiene 3 aus Metall oder einem harten Kunststoff, die mit einem umfänglich geschlossenen, sich in Längsrichtung erstreckenden Aufnahmeschlitz 4 ausgebildet ist.

Die Länge des Aufnahmeschlitzes 4 entspricht der Länge der Randseite der Glasscheibe 1, entlang der die Befestigungsteile 2 angeordnet sind. An den Aufnahmeschlitz 4 schließen sich den Befestigungsteilen 2 gegenüberliegend angeordnete und in Längsrichtung sowie Querrichtung entsprechend den Befestigungsteilen 2 dimensionierte Aufnahmeausbuchtungen 5 an.

Fig. 2 zeigt in einer perspektivischen Ansicht ein Befestigungsteil 2 des Ausführungsbeispiels gemäß Fig. 1. Das im wesentlichen quaderförmige ausgebildete Befestigungsteil 2 verfügt auf einer Flachseite über eine Kissenvertiefung 6 mit einem umlaufenden Rand, die ein Schmelzkleberkissen 7 aus einem Schmelzklebstoff aufnimmt, wobei das Schmelzkleberkissen 7 umfänglich einen Abstand von dem Rand der Kissenvertiefung 6 aufweist. Die Volumina der Kissenvertiefung 6 sowie der Schmelzkleberkissen 7 sind so aufeinander abgestimmt, dass nach Aufschmelzen der Schmelzkleberkissen 7 zum Verkleben des Befestigungsteiles 2 mit der Glasscheibe 1 die Kissenvertiefung 6 im wesentlichen ausgefüllt ist, ohne dass Material des Schmelzkleberkissens 7 über den Rand der Kissenvertiefung 6 austritt.

Weiterhin lässt sich Fig. 2 entnehmen, dass jedes Befestigungsteil 2 über einander gegenüberliegenden kürzeren Randseiten überstehende Seitenschultern 8, 9 verfügt, die sich in etwa über die halbe Höhe des Befestigungsteiles 2 erstrecken. An der den Seitenschultern 8, 9 gegenüberliegenden langen Randseite sind als Verriegelungselemente mit jeweils einem Ende elastisch biegsame Federzungen 10, 11 angeformt, die sich schräg nach außen verlaufend in Richtung der Seitenschultern 8, 9 erstrecken und in der in Fig. 2 dargestellten relaxierten Verriegelungsstellung über die seitlichen Stirnseiten der Seitenschultern 8, 9 überstehen.

Fig. 3 zeigt in einem Längsschnitt das Ausführungsbeispiel gemäß Fig. 1 in einer Anordnung, in der die Glasscheibe 1 mit den an ihr angebrachten Befestigungsteilen 2 in die Halteschiene 3 eingefügt ist. Aus Fig. 3 ist ersichtlich, dass in dieser Anordnung die freien Enden der Federzungen 10, 11 jeweils eine in den Aufnahmeausbuchtungen 5 ausgebildete Hinterrastkanten 12, 13 hintergreifen, nachdem sie unter Einfedern in die einführseitig entsprechend dem Abstand zwischen den seitlichen Stirnseiten der Seitenschultern 8, 9 dimensionierten Aufnahmeausbuchtungen 5 eingeführt worden sind. In dieser nunmehr wieder relaxierten Verriegelungsstellung sichern die Befestigungsteile 2 die Glasscheibe 1 in der Halteschiene 3, wobei die seitlichen Stirnseiten der Seitenschultern 8, 9 an der jeweils gegenüberliegenden Wandung der betreffenden Aufnahmeausbuchtung 5 anliegen und somit unter Entlastung der Federzungen 10, 11 auf das Befestigungsteil 2 einwirkende Schubkräfte aufnehmen.

In Fig. 3 sind weiterhin zweckmäßige Entriegelungswerkzeuge 14 zum Lösen des Eingriffs der Befestigungsteile 2 mit der Halteschiene 3 dargestellt. Die Entriegelungswerkzeuge 14 weisen in einem dem Abstand der Federzungen 10, 11 entsprechenden Abstand stiftartig vorstehende Dorne 15, 16 auf, die im Bereich der Federzungen 10, 11 über eine Öffnung in eine Aufnahmeausbuchtung 5 einführbar sind, wobei dadurch die Federzungen 10, 11 in in Verlängerung der Seitenschultern 8, 9 zu der Anbindung der Federzungen 10, 11 liegende Zungenfreimachungen 17, 18 zum Einnehmen einer Freigabestellung bewegbar sind, in der der Hintergriff mit den Hinterrastkanten 12, 13 gelöst und damit die Befestigungsteile 2 zusammen mit der Glasscheibe 1 wieder aus den Aufnahmeausbuchtungen 5 entfernbar sind.

Im übrigen ist es möglich, mit den Befestigungselementen 2 gemäß dem Ausführungsbeispiel auch andere Bauteilgeometrien lösbar mit der Glasscheibe 1 zu verbinden.

## Patentansprüche

1. Vorrichtung zum verschiebbaren Halten einer Glasscheibe (1) in einer Gleitschiene mit wenigstens einem Befestigungsteil (2), an dem ein Schmelzkleberkissen (7) angebracht ist und das wenigstens ein Verriegelungselement (10, 11) aufweist, und mit einer verschiebbar in der Gleitschiene gelagerten länglichen Halteschiene (3), die mit dem oder jedem Verriegelungselement (10, 11) in Eingriff bringbar ist, wobei das oder jedes Verriegelungselement (10, 11) zwischen einer Verriegelungsstellung, in der das oder jedes Befestigungsteil (2) fest mit der Halteschiene (3) verbunden ist, und einer Freigabestellung bewegbar ist, in der der Eingriff mit der Halteschiene (3) gelöst und die Glasscheibe (1) von der Halteschiene (3) abnehmbar ist, **dadurch gekennzeichnet, dass** die Halteschiene (3) einen sich in Längsrichtung erstreckenden Aufnahmeschlitz (4) aufweist, der so dimensioniert ist, dass er eine Glasscheibe (1) an deren der Halteschiene (3) zugewandten Randseite umfänglich umschließt.

2. Vorrichtung nach Anspruch 1, **dadurch gekennzeichnet, dass** sich an den Aufnahmeschlitz (4) eine Anzahl von Aufnahmeausbuchtungen (5) anschließen, die zur umschließenden Aufnahme des oder jedes Befestigungsteiles (2) ausgebildet sind.

3. Vorrichtung nach Anspruch 2, **dadurch gekennzeichnet, dass** das oder jedes Befestigungsteil (2) an einander gegenüberliegenden Seiten angeordnete, überstehende Seitenschultern (8, 9) aufweist, die in in die Aufnahmeausbuchtungen (5) eingefügter Anordnung der Befestigungsteile (2) an ihnen gegenüberliegenden seitlichen Randwänden der Aufnahmeausbuchtungen (5) anliegen.

4. Vorrichtung nach Anspruch 3, **dadurch gekennzeichnet, dass** jedes Befestigungsteil (2) als Verriegelungselement wenigstens eine seitlich überstehende, biegsame Federzunge (10, 11) aufweist und dass die oder jede Aufnahmeausbuchtung (5) für die oder jede Federzunge (10, 11) eine Hinterrastkante (12, 13) aufweist, an der das freie Ende der betreffenden Federzunge (10, 11) in der Verriegelungsstellung anliegt.

5. Vorrichtung nach Anspruch 4, **dadurch gekennzeichnet, dass** auf der einer Federzunge (10, 11) zugewandten Seite einer Seitenschulter (8, 9) eine Zungenfreimachung (17, 18) ausgebildet ist, deren Tiefe größer..als die Dicke der Federzunge (10, 11) ist, und dass die oder jede Aufnahmeausbuchtung (5) im Bereich der oder jeder Federzunge (10, 11) eine Öffnung aufweist, so dass bei Einführen eines Entriegelungswerkzeuges (14) in die Aufnahmeausbuchtung (5) von der einer in die Halteschiene (3) gegenüberliegenden Seite die Federzungen (10, 11) in die Freigabestellung überführbar sind.

## Claims

1. Device for holding a glass pane (1) in a displaceable manner in a sliding rail, comprising at least one fixing part (2) to which a hotmelt adhesive pad (7) is applied and which has at least one locking element (10, 11), and comprising an elongated holding rail (3) which is displaceably mounted in the sliding rail and can be made to engage the or each locking element (10, 11), the or each locking element (10, 11) being moveable between a locking position in which the or each fixing part (2) is firmly connected to the holding rail (3) and a release position in which there is no engagement with the holding rail (3) and the glass pane (1) can be removed from the holding rail (3), **characterized in that** the holding rail (3) has a receiving slot (4) which extends in the longitudinal direction and is dimensioned so that it encompasses a glass pane (1) at its edge facing the holding rail (3).

2. Device according to Claim 1, **characterized in that** a number of receiving indentations (5) which are formed for encompassing the or each fixing part (2) are adjacent to the receiving slot (4).

3. Device according to Claim 2, **characterized in that** the or each fixing part (2) has projecting lateral shoulders (8, 9) which are arranged on opposite sides and, when the fixing parts (2) are arranged so that they are inserted into the receiving indentation (5), rest against lateral edge walls opposite them and belonging to the receiving indentations (5).

4. Device according to Claim 3, **characterized in that** each fixing part (2) has at least one laterally projecting, flexible spring tongue (10, 11) as a locking element and **in that** the or each receiving indentation (5) has, for the or each spring tongue (10, 11) a snap-lock edge (12, 13) against which the free end of the relevant spring tongue (10, 11) rests in the locking position.

5. Device according to Claim 4, **characterized in that** a tongue recess (17, 18) whose depth is greater than the thickness of the spring tongue (10, 11) is formed on that side of a lateral shoulder (8, 9) which faces a spring tongue (10, 11), and **in that** the or each receiving indentation (5) has an opening in the region of the or each spring tongue (10, 11) so that the spring tongues (10, 11) can be transferred to the release position on insertion of an unlocking tool (14) into the receiving indentation (5) from one side to the side opposite the holding rail (3).

## Revendications

1. Dispositif de maintien, avec une possibilité de déplacement, d'une vitre (1) dans une glissière, comprenant au moins un organe de fixation (2) sur lequel est appliqué un coussinet de substance adhésive fusible (7) et qui comporte au moins un élément de verrouillage (10, 11) et comprenant un rail de retenue de forme oblongue (3) disposé coulissant dans la glissière, qui est destiné à être amené en prise d'encastrement avec l'élément ou chaque élément de verrouillage (10, 11), l'élément ou chaque élément de verrouillage (10, 11) pouvant en l'occurrence être déplacé entre une position de verrouillage, dans laquelle l'organe ou chaque organe de fixation (2) est rendu solidaire du rail de retenue (3) et une position de dégagement, dans laquelle il est dégagé de son emprise d'encastrement avec le rail de retenue (3) et dans laquelle la vitre (1) peut être retirée du rail de retenue (3), **caractérisé en ce que** le rail de retenue (3) comporte une rainure de réception (4) s'étendant dans le sens longitudinal, qui est dimensionnée de manière à enserrer la vitre (1) sur sa périphérie au niveau de sa portion de rive orientée en direction du rail de retenue (3).

2. Dispositif selon la revendication 1, **caractérisé en ce qu'**un certain nombre de dégagements de réception (5) sont réalisés attenants à la rainure de réception (4), dont la configuration est étudiée pour enserrer l'organe ou chaque organe de fixation (2).

3. Dispositif selon la revendication 2, **caractérisé en ce que** l'organe ou chaque organe de fixation (2) comporte, au niveau de ses faces respectivement opposées, des épaulements latéraux en saillie (8, 9) qui, lorsque les organes de fixation (2) sont en position d'insertion dans les dégagements de réception (5), sont en contact d'appui au niveau des parois de rive latérales des dégagements de réception (5) opposées à ceux-ci.

4. Dispositif selon la revendication 3, **caractérisé en ce que** chaque organe de fixation (2) comporte, en tant qu'élément de verrouillage, au moins une languette élastique flexible (10, 11) faisant saillie dans le plan latéral et **en ce que** la ou chaque dégagement de réception (5) comprend une arrête de cramponnement par derrière (12, 13) pour la ou chaque languette élastique (10, 11), contre laquelle l'extrémité libre de la languette élastique (10, 11) concernée est en contact d'appui lorsque le dispositif est dans sa position de verrouillage.

5. Dispositif selon la revendication 4, **caractérisé en ce qu'**il est prévu, sur le côté d'un épaulement latéral (8, 9), orienté vers une languette élastique (10, 11), une dépouille d'insertion de languette (17, 18), dont la profondeur est plus importante que l'épaisseur de la languette élastique (10, 11) et **en ce que** le ou chaque dégagement de réception (5) présente une ouverture dans sa zone correspondant à la ou à chaque languette élastique (10, 11), ce qui fait que lors de l'introduction d'un outil de déverrouillage (14) dans le dégagement de réception (5) depuis le côté opposé dans le rail de retenue (3) les languettes élastiques (10, 11) peuvent être repoussées dans leur position de dégagement.
